# EUROPÄISCHE PATENTSCHRIFT

(11) **EP 4 250 871 B1**
(45) Veröffentlichungstag und Bekanntmachung des Hinweises auf die Patenterteilung: **29.10.2025**
(21) Anmeldenummer: 22163371.2
(22) Anmeldetag: 21.03.2022
(51) Int. Cl.: H05B 3/26, H05B 3/34, F24D 13/02

(54) **OBERFLÄCHENBELAG UND VERFAHREN ZUR HERSTELLUNG EINES SOLCHEN**
SURFACE COATING AND METHOD FOR THE PRODUCTION OF SUCH
REVÊTEMENT DE SURFACE ET PROCÉDÉ DE FABRICATION D'UN TEL REVÊTEMENT

(43) Veröffentlichungstag der Anmeldung: 27.09.2023
(73) Patentinhaber: RSI Sarl, 67470 Mothern (FR); Elektrobau Beyer GmbH, 79110 Freiburg (DE)
(72) Erfinder: Beyer, Martin, 79110 Freiburg (DE); Diesel, Oliver, verstorben (DE)
(74) Vertreter: Christ, Niko

(56) Entgegenhaltungen:
- WO-A1-2017/147480
- WO-A1-95/15670
- US-A1- 2010 116 808
- US-B2- 8 618 445

## Beschreibung

Die Erfindung betrifft einen Oberflächenbelag mit einer in ein Material eingeschlossenen Heizvorrichtung, der eine Grundschicht aufweist, auf welcher die Heizvorrichtung angeordnet ist, wobei die Heizvorrichtung wenigstens eine Heizfolie ist, welche mittels einer Klebeschicht mit der Grundschicht verbindbar und mittels einer Abdichtungsschicht auf der Grundschicht einschließbar ist, wobei auf die Abdichtungsschicht eine Verschleißschicht aufgebracht ist, sodass die die Heizfolie einschließende Abdichtungsschicht sowie die Heizfolie selbst vor etwaigen Umwelteinflüssen geschützt ist. Weiterhin betrifft die Erfindung ein Verfahren zur Herstellung eines solchen Oberflächenbelags.

Aus dem Stand der Technik sind unterschiedliche Vorrichtungen zur Temperierung von Rampen, Einfahrten, Dächern etc. vorbekannt.

Insbesondere ist aus der US 8 618 445 B2 ein Oberflächenbelag der eingangs genannten Art vorbekannt.

Ferner offenbart die US-amerikanische Patentanmeldung US 2004/0245234 A1 eine Heizmatte für den Außeneinsatz, welche sich dadurch auszeichnet, dass diese eine Strukturschicht, ein Heizelement sowie eine Vielzahl von Zwischenschichten und mindestens ein Kabel mit einem Stecker aufweist.

Dabei ist die erste und die zweite Strukturschicht jeweils für sich sowohl strapazierfähig als auch isolierend. Der ersten einer solchen Schicht sind dabei mehrere erste Schichtkanten zugeordnet, wobei das Heizelement oberhalb der ersten Strukturschicht angeordnet ist. Auch sind die mehreren zwischen Schichten auf der ersten Strukturschicht angebracht und dabei in der Nähe von mindestens einer der ersten Schicht kannten und dem Heizelement angeordnet. Zweite Strukturschicht ist letztlich an der Vielzahl von Zwischenschichten gegenüber der ersten Strukturschicht befestigt. Wie aus den Figuren 1 bis 3 der Patentanmeldung ersichtlich, kann diese Heizmatte für die Einfahrt einer Garage sowie für Treppen, insbesondere für Kellertreppen, verwendet werden.

Anders als die hier geschilderte Erfindung wird die in der Patentanmeldung US 2004/0245234 A1 vorgestellte Heizmatte allerdings nicht mit dem Bauelement, beispielsweise der Garageneinfahrt oder der Treppe, verbunden, sondern lediglich auf das jeweilige Bauelement aufgelegt. Dies führt allerdings auch zu einem entsprechenden Verlust an Wärme, die an die Umgebung abgegeben wird, ohne dass diese in das eigentlich zu erwärmende Bauteil vordringen kann.

Weiterhin ist aus dem europäische Patent EP 0 358 670 B1 ein Oberflächenbelag offenbart, der mit einem von einer Kunststoffmasse eingeschlossenen Heizkabel oder einem ähnlichen fadenförmigen Heizelement, dass mit einer auf einem flächigen Gebilde aufgebrachten aus einem fließfähigen, an Ort und Stelle polymerisierbaren Kunststoff bestehenden, elektrisch isolierten Grundschicht besteht, sowie ein auf der Grundschicht angeordnetes Heizkabel aufweist, wobei das Heizkabel mittels einem fließfähigen, an Ort und Stelle polymerisierbaren Kunststoff bestehenden und Teilchen hoher Wärmeleitfähigkeit enthaltenen Wärmeleitschicht eingeschlossen ist. Diese Oberfläche zeichnet sich dadurch aus, dass zum Verringern des Maximums der Oberflächentemperatur auf eine minimale Temperatur zum Aufrechterhalten der erforderlichen Arbeitsbedingungen und zum Erhöhen der Haltbarkeit des Oberflächenbelags auf diese Wärmeleidschicht eine als Wärmeausgleichsschicht wirkende Deckschicht aus einem Material mit erheblich niedriger Wärmeleitfähigkeit aufgebracht ist.

Auch kann die Oberfläche mit gekörntem Quarz versehen sein, um insbesondere die Trittfestigkeit zu verbessern und den Reibwert zu erhöhen. Die polymerisierbaren Kunststoffe können dabei Harze, insbesondere Acrylharze sein.

Ferner ist aus der US 2010/0116808 A1 ein elektrisches Heizmaterial vorbekannt. Das elektrische Heizmaterial umfasst dabei ein Substrat und eine elektrische Heizschicht die im Wesentlichen homogen mit dem Substrat verbunden ist. Die elektrische Heizschicht wird aus einer elektrischen Heizbeschichtung erhalten, die ein elektrisches heizendes Basismaterial und ein Bindemittel enthält.

Weiterhin offenbart die WO 2017/147480 A1 ein doppelt schaltendes Heizelement, dass eine doppelt schaltende PTC-Tinte enthält, die auf ein Substrat aufgebracht ist, um einen oder mehrere Widerstände zu bilden. Die doppelt schaltende PTC-Tinte besteht aus einem ersten Harz, das in einem ersten Temperaturbereich einen ersten PTC-Effekt bewirkt, und einem zweiten Harz, das in einem zweiten Temperaturbereich einen zweiten PTC-Effekt bewirkt, wobei der zweite Temperaturbereich über dem ersten Temperaturbereich liegt. Das Substrat kann ein flexibles Substrat oder ein starres Substrat sein und kann verformbar sein, um eine dreidimensionale Struktur zu erzeugen.

Ausgehend von diesem Stand der Technik, ist es die Aufgabe der Erfindung einen beheizbaren Oberflächenbelag bereitzustellen, der in einfacher Weise in ein bestehendes Bauteil integrierbar bzw. auf ein bestehendes Bauteil aufbringbar und darüber hinaus flexibel den baulichen Bedingungen anpassbar ist und das Risiko eines Vordringens etwaiger Umwelteinflüsse verringert, bei gleichzeitiger Gewährleistung einer automatisierten und gleichmäßigen Aufheizung des Oberflächenbelags.

Diese Aufgabe wird mit einem Oberflächenbelag gemäß dem geltenden Anspruch 1 gelöst. Weiterhin wird diese Aufgabe mittels des nebengeordneten Verfahrensanspruch 7 und dem nebengeordneten Verwendungsanspruch 9 gelöst. Vorteilhafte Ausgestaltungen der Erfindung können den abhängigen Ansprüchen entnommen werden.

In einem ersten Aspekt handelt es sich bei der Erfindung um einen Oberflächenbelag mit einer in ein Material eingeschlossenen Heizvorrichtung. Der Oberflächenbelag weist dabei eine Grundschicht auf, auf welcher die Heizvorrichtung angeordnet ist. Der erfindungsgemäße Oberflächenbelag zeichnet sich dadurch aus, dass die Heizvorrichtung zunächst wenigstens eine Heizfolie ist. Die Verwendung einer Heizfolie hat den Vorteil, dass diese einfach auf der Grundschicht verlegbar und den vor Ort vorherrschenden baulichen Bedingungen einfach anpassbar ist. Darüber hinaus sind Heizfolien stark belastbar, zeigen eine hohe Widerstandsfähigkeit gegenüber mechanischen und chemischen Einwirkungen auf und sind darüber hinaus auch relativ temperaturunempfindlich.

Damit die wenigstens eine auf der Grundschicht angeordnete Heizfolie an ihrer gewünschten Position verbleibt, sieht die Erfindung für den Oberflächenbelag weiterhin vor, dass die Heizfolie durch eine Klebeschicht mit der Grundschicht verbunden ist. Diese Klebeschicht kann dabei unterhalb der Heizfolie angeordnet sein. Es ist aber auch denkbar, dass die Klebeschicht die Heizfolie teilweise oder vollständig umschließt. Auf die mittels der Klebeschicht auf der Grundschicht verbundene Heizfolie ist erfindungsgemäß eine weitere Schicht aufgebracht, nämlich eine Abdichtungsschicht. Diese Abdichtungsschicht dient zum Schutz der Heizfolie und soll ein Vordringen von Umwelteinflüssen, beispielsweise Regenwasser, auslaufende Chemikalien oder große Hitze (Feuer), bis zur Heizfolie verhindern, damit diese nicht beschädigt wird. Auch dient die Abdichtungsschicht zum Ausgleichen etwaiger Unebenheiten, um eine gleichmäßige Schichthöhe zu garantieren. Ferner ist, um das Risiko eines Vordringens etwaiger Umwelteinflüsse weiter zu verringern und gleichzeitig die mechanische und chemische Beständigkeit weiter zu erhöhen, auf der Abdichtungsschicht eine Verschleißschicht aufgebracht. Die Erfindung zeichnet sich einerseits dadurch aus, dass auf die Verschleißschicht eine Versiegelungsschicht aufgebracht ist. Mit dieser wird die Verschleißschicht versiegelt, sodass das Risiko eines Eindringens etwaiger Umwelteinflüsse in die tieferen Schichten des Oberflächenbelags weiter minimiert wird. Anderseits weist der erfindungsgemäße Oberflächenbelag ein Sensorelement zur Detektion der Temperatur und/oder der Feuchtigkeit des Oberflächenbelags auf, mit dem eine automatisierte Aufheizung des beheizbaren Oberflächenbelags mittels der in den Oberflächenbelag integrierten Heizfolie gewährleistet werden kann. Das Sensorelement ist dabei in die Verschleißschicht integriert. Durch das Sensorelement kann somit zu jeder Zeit die innerhalb des Oberflächenbelags bzw. die auf der Oberfläche des Oberflächenbelags vorherrschende Temperatur und/oder Feuchtigkeit bestimmt werden. Sollte beispielsweise die Temperatur unter einen bestimmten Schwellenwert fallen, bei dem ein Vereisen des auf der Oberfläche ggf. befindlichen Wassers zu befürchten ist, wobei das Vorhandensein etwaigen Wassers durch Messung der Feuchtigkeit bestimmbar ist, kann beispielsweise automatisch die Heizfolie zum Beheizen des Oberflächenbelags eingeschaltet werden. Auch ist denkbar, dass lediglich eine Mitteilung über das Unterschreiten eines Schwellenwertes ausgegeben wird, womit auch ein manuelles Eingreifen bzw. Einschalten denkbar ist.

Um den Oberflächenbelag den jeweils vor Ort vorherrschenden Bedingungen optimal anpassen zu können, sieht die Erfindung in einer vorteilhaften Ausgestaltung vor, dass die jeweiligen Schichten aus einer Kunststoffmasse bestehen. Besonders bevorzugt handelt es sich bei der Kunststoffmasse um ein polymerisierbares und fließfähiges Harz. Besonders bevorzugt um ein Zwei-Komponenten-Harz, beispielsweise auf Basis eines Polymethylmethacrylat-Harzes.

Damit der Oberflächenbelag sich auch für Fahrzeuge der gängigen Art, beispielsweise PKW, LKW und Fahrräder, eignet, sieht die Erfindung für den Oberflächenbelag in einer abermals vorteilhaften Ausgestaltung vor, dass die Verschleißschicht ein haltbares Material zur Erhöhung des Verschließwiederstandes der Verschleißschicht aufweist. Ein haltbares Material kann dabei Quarz, Quarzsand, Granit, oder ein sonstiges Gut sein, dass den Verschleißwiderstand erhöht und in die Verschleißschicht eingestreut werden kann. Auch wird durch das haltbare Material die Oberflächenrauheit erhöht, was wiederum einen positiven Effekt auf den Haftungs- bzw. Reibungskoeffizienten hat.

Besonders bevorzugt weist die Verschleißschicht eine Pigmentierung auf. Denkbar ist auch, dass das haltbare Material eine Pigmentierung aufweist. So kann die Farbe des Oberflächenbelags sowohl in Bezug auf die Verschleißschicht als auch für das in der Verschleißschicht ggf. vorhandene haltbare Material den optischen Bedingungen vor Ort oder den jeweiligen Wünschen individuell angepasst werden.

In einem zweiten Aspekt der Erfindung handelt es sich um ein Verfahren zur Herstellung eines Oberflächenbelags mit einer in einem Material auf einer Grundschicht eingeschlossenen Heizvorrichtung, wobei die wenigstens eine Heizfolie mittels einer Klebeschicht mit der Grundschicht verbunden und mittels einer Abdichtungsschicht auf der Grundschicht eingeschlossen wird. Anschließend wird auf die Abdichtungsschicht eine Verschleißschicht aufgebracht, die die Heizfolie und die die Heizfolie einhüllende Abdichtungsschicht vor etwaigen Umwelteinflüssen schützt. Das erfindungsgemäße Verfahren zeichnet sich dabei einerseits dadurch aus, dass der Verschleißschicht eine Pigmentierung hinzugegeben wird. Denkbar ist hierbei die Zugabe eines Pigments zum Einfärben der Verschleißschicht oder die Hinzugabe eines sonstigen farbigen Materials. Andererseits wird in die Verschleißschicht des Oberflächenbelags ein Sensorelement zur Bestimmung der Temperatur und/oder der Feuchtigkeit des Oberflächenbelags mit eingebettet.

Zur Erhöhung des Verschleißwiderstandes der Verschleißschicht wird in vorteilhafterweise der Verschleißschicht vor Aufbringung derselben auf der Abdichtungsschicht ein haltbares Material hinzugegeben.

In einem dritten Aspekt sieht die Erfindung die Verwendung eines erfindungsgemäßen Oberflächenbelags bzw. einen aus dem erfindungsgemäßen Verfahren hergestellten Oberflächenbelag für Einfahrten oder Rampen zur Verhinderung des Vereisens bzw. zur Enteisung vor.

Anschließend wird die Erfindung anhand eines Ausführungsbeispiels näher erläutert.

Es zeigt:
- Fig. 1: eine schematische Darstellung eines Ausführungsbeispiels eines erfindungsgemäßen Oberflächenbelags,
- Fig. 2: ein Diagramm über den zeitlichen Verlauf der Aufheizung eines erfindungsgemäßen Oberflächenmaterials.

Figur 1 zeig eine schematische Darstellung eines Ausführungsbeispiels eines erfindungsgemäßen Oberflächenbelags 1. Dieser setzt sich hierbei aus eine Grundschicht 2, einer Klebeschicht 3, einer Heizfolie 4, einer Abdichtungsschicht 5, einer Verschleißschicht 6 und einer Versiegelungsschicht 7 zusammen.

Die Heizfolie 4, die in diesem Ausführungsbeispiel eine Höhe von 0,6 mm aufweist, wird mittels einer Klebeschicht 3, die an der Unterseite der Heizfolie 4 angeordnet sein kann, aber auch die Heizfolie 4 teilweise oder vollständig umgeben kann, mit der Grundschicht 2 verbunden. Die Grundschicht 2 ist hier dünn aufgetragen und weist eine Schichthöhe von 0,5 mm auf. Die Klebeschicht 3 kann hingegen eine Höhe von bis zu 1 mm einnehmen und dient zur Befestigung der Heizfolie 4 auf der Grundschicht 2, sodass sich bei Aufbringen der Abdichtungsschicht 5 die Position der Heizfolie 4 auf der Grundschicht 2 nicht mehr ändert. Denn ohne die Klebeschicht 3 könnte sich die zuvor auf der Grundschicht 2 angeordneten Heizfolie 4 bei Aufbringen der Abdichtungsschicht 5 verschieben, was eine ungleichmäßige Temperaturverteilung beim Aufheizen des Oberflächenmaterials 1 zur Folge hätte.

Die mittels der Klebeschicht 3 auf der hier dünn aufgetragenen Grundschicht 2 angeordneten Heizfolie 4 sowie die Klebeschicht 3 selbst ist hier von einer Abdichtungsschicht 5 umschlossen. Die Abdichtungsschicht 5 dient unter anderem auch zum Egalisieren etwaiger Unebenheiten und weist in diesem Ausführungsbeispiel eine Schichtdicke von bis 2,5 mm bzw. ein Materialmenge von bis zu 3,5 kg/m² auf. Auch dient die Abdichtungsschicht 5 zum Schutz der Heizfolie 4 und der Klebeschicht 3 vor etwaigen Umwelteinflüssen.

Weiterhin findet sich auf der Abdichtungsschicht 5 eine Verschleißschicht 6. Die Verschleißschicht 6 weist hierbei eine Granit-Einstreuung auf, mit der eine hohe Oberflächenrauheit bzw. ein hoher Reibwert erzielt wird, womit sich der Oberflächenbelag insbesondere zum Befahren mit PKWs und LKW's eignet. Des Weiteren ist die Verschleißschicht 6 mit dunklen Pigmenten eingefärbt, sodass der Oberflächenbelag 1 optisch einer asphaltierten Straße gleicht. Die Verschleißschicht 6 stellt gegenüber den restlichen Schichten hier die größte Schicht des Oberflächenbelags dar, mit einer Schichthöhe von bis zu 4 mm.

Ferner ist der Oberflächenbelag 1 mit einer Versiegelungsschicht 7 versehen, mit der zum einen etwaige Poren innerhalb der Verschleißschicht 6 verschlossen werden können. Zum anderen dient die Versiegelungsschicht Schutz vor dem Eindringen von beispielsweise UV-Strahlung, Regenwasser etc. Im Ergebnis kann mit der Versiegelungsschicht 7 die Langlebigkeit der Verschleißschicht 6 erhöht werden. Die Versiegelungsschicht 7 weist hier eine Schichthöhe von 0,5 bis 0,8 mm auf.

Der so aufgebaute Oberflächenbelag 1 ist dabei in einem flächigen Gebilde 8, beispielsweise einer Tiefgarageneinfahrt, angeordnet und weist lediglich eine Gesamthöhe von 8 bis 9 mm auf. Weiterhin verfügt der Oberflächenbelag 1 über ein Sensorelement (nicht dargestellt), mit welchem die Temperatur und/oder die Feuchtigkeit des Oberflächenbelags 1, insbesondere die Temperatur und/oder Feuchtigkeit der Verschleißschicht 6, detektiert werden kann. Sollte die Temperatur des Oberflächenbelags 1 unter einen bestimmten Schwellenwert fallen, so kann die Heizfolie 4 mit Energie versorgt werden, womit der Oberflächenbelag 1 erwärmt werden kann. Sobald wiederum eine bestimmte Temperatur erreicht ist, kann die Heizfolie abgestellt werden. Dieser Heizvorgang kann dabei vollständig automatisch und in Abhängigkeit von vorzugebenden Schwellenwerten erfolgen.

Ein solcher Heizvorgang ist in Figur 2 dargestellt. Zum Zeitpunkt der Einschaltung der Heizfolie betrug die Außentemperatur 1,5 °C. Hierbei ist zu erkennen, dass bereits nach kürzester Zeit, also innerhalb weniger Minuten nach Einschalten der wenigstens einen Heizfolie 4 im Oberflächenbelag 1 sowie auf dessen Oberfläche, eine Temperatur erreicht ist, die zum Abtauen einer ggf. vorhandenen Eisschicht führt. Dies geht deutlich aus dem Temperaturverlauf der Oberfläche des Oberflächenbelags 9 sowie aus dem Temperaturverlauf innerhalb des Oberflächenbelags 10 hervor. Zu erkennen ist dabei auch, dass die Temperatur innerhalb des Oberflächenbelags größer ausfällt als an der Oberfläche des Oberflächenbelags, wobei dies unter anderem darauf zurückzuführen ist, dass die Wärme an der Oberfläche durch das Schmelzen etwaigen Eises verloren geht oder eben an die Umgebung, insbesondere an die Luft, abgegeben wird. Auch kann durch die Verwendung einer Heizfolie eine gleichmäßige Wärmeverteilung innerhalb des Oberflächenbelags gewährleistet werden. Im Ergebnis kann mit dem hier beschriebenen Oberflächenbelag 1 stets eine eisfreie Oberfläche garantiert werden.

Somit ist hier ein beheizbarer Oberflächenbelag offenbart, der in einfacher Weise in ein bestehendes Bauteil integrierbar bzw. auf ein bestehendes Bauteil aufbringbar und darüber hinaus flexibel den baulichen Bedingungen anpassbar ist.

### BEZUGSZEICHENLISTE

- 1: Oberflächenbelag
- 2: Grundschicht
- 3: Klebeschicht
- 4: Heizfolie
- 5: Abdichtungsschicht
- 6: Verschleißschicht
- 7: Versiegelungsschicht
- 8: Gebilde
- 9: Temperaturverlauf auf Oberfläche des Oberflächenbelags
- 10: Temperaturverlauf innerhalb des Oberflächenbelags

## Patentansprüche

1. Oberflächenbelag (1) mit einer in ein Material eingeschlossenen Heizvorrichtung, der eine Grundschicht (2) aufweist, auf welcher die Heizvorrichtung angeordnet ist, wobei die Heizvorrichtung wenigstens eine Heizfolie (4) ist, welche mittels einer Klebeschicht (3) mit der Grundschicht (2) verbindbar und mittels einer Abdichtungsschicht (5) auf der Grundschicht (2) einschließbar ist, wobei auf die Abdichtungsschicht (5) eine Verschleißschicht (6) aufgebracht ist, sodass die die Heizfolie (4) einschließende Abdichtungsschicht (5) sowie die Heizfolie (4) selbst vor etwaigen Umwelteinflüssen geschützt ist,
**dadurch gekennzeichnet, dass** auf der Verschleißschicht (6) eine Versiegelungsschicht (7) zum Versiegeln und zur Erhöhung der mechanischen und chemischen Widerstandsfähigkeit der Verschleißschicht aufgebracht ist und der Oberflächenbelag (1) ein Sensorelement zur Detektion der Temperatur und/oder Feuchtigkeit des Oberflächenbelags (1) und/oder eines Teils oder Bereichs des Oberflächenbelags (1) aufweist, wobei das Sensorelement in die Verschleißschicht (6) integriert ist.

2. Oberflächenbelag nach Anspruch 1, **dadurch gekennzeichnet, dass** die jeweilige Schicht aus einer Kunststoffmasse besteht.

3. Oberflächenbelag nach Anspruch 2, **dadurch gekennzeichnet, dass** die Kunststoffmasse ein polymerisierbares und fließfähiges Harz ist.

4. Oberflächenbelag nach Anspruch 3, **dadurch gekennzeichnet, dass** das polymerisierbare und fließfähige Harz ein Zwei-Komponentenharz ist.

5. Oberflächenbelag nach wenigstens einem der vorhergehenden Ansprüche, **dadurch gekennzeichnet, dass** die Verschleißschicht (6) ein haltbares Material zur Erhöhung des Verschleißwiderstands der Verschleißschicht (6) aufweist.

6. Oberflächenbelag nach wenigstens einem der vorhergehenden Ansprüche, **dadurch gekennzeichnet, dass** die Verschleißschlicht (6) eine Pigmentierung aufweist.

7. Verfahren zur Herstellung eines Oberflächenbelags (1) nach wenigstens einem der vorhergehenden Ansprüche 1 bis 6, wobei eine Heizvorrichtung mit einem Material auf einer Grundschicht (2) eingeschlossenen wird und wenigstens eine Heizfolie (4) mittels einer Klebeschicht (3) mit der Grundschicht (2) verbunden und mittels einer Abdichtungsschicht (5) auf der Grundschicht (2) eingeschlossen wird, wobei auf die Abdichtungsschicht (5) eine Verschleißschicht (6) aufgebracht wird, sodass die die Heizfolie (4) einschließende Abdichtungsschicht (5) sowie die Heizfolie (4) selbst vor etwaigen Umwelteinflüssen geschützt ist,
**dadurch gekennzeichnet, dass** zur Einfärbung der Verschleißschicht (6) zur Verschleißschicht (6) eine Pigmentierung hinzugegeben wird und in die Verschleißschicht (6) des Oberflächenbelags (1) ein Sensorelement zur Bestimmung der Temperatur und/oder Feuchtigkeit des Oberflächenbelags und/oder eines Teils oder eines Bereichs des Oberflächenbelags (1) eingebettet wird.

8. Verfahren nach Anspruch 7, **dadurch gekennzeichnet, dass** zur Erhöhung des Verschleißwiderstands zur Verschleißschicht (6) ein haltbares Material hinzugegeben wird.

9. Verwendung eines Oberflächenbelags (1) nach einem der Ansprüche 1 bis 6 oder eines nach den Ansprüchen 7 oder 8 hergestellten Oberflächenbelags (1) in einer Einfahrt oder einer Rampe zur Verhinderung des Vereisens bzw. zur Enteisung der Einfahrt oder Rampe.

## Claims

1. Surface covering (1) with a heating device enclosed in a material, comprising a base layer (2) on which the heating device is arranged, wherein the heating device is at least one heating foil (4) which can be connected to the base layer (2) by means of an adhesive layer (3) and can be enclosed on the base layer (2) by means of a sealing layer (5) on the base layer (2), wherein a wear layer (6) is applied to the sealing layer (5) so that the sealing layer (5) enclosing the heating foil (4) and the heating foil (4) itself are protected from any environmental influences,
**characterized in that** a sealing layer (7) is applied to the wear layer (6) for sealing and increasing the mechanical and chemical resistance of the wear layer, and the surface covering (1) has a sensor element for detecting the temperature and/or humidity of the surface covering (1) and/or a part or area of the surface covering (1), wherein the sensor element is integrated into the wear layer (6).

2. Surface coating according to claim1 , **characterized in that** the respective layer consists of a plastic compound.

3. Surface covering according to claim2 , **characterized in that** the plastic mass is a polymerizable and flowable resin.

4. Surface covering according to claim3 , **characterized in that** the polymerizable and flowable resin is a two-component resin.

5. Surface coating according to at least one of the preceding claims, **characterized in that** the wear layer (6) comprises a durable material for increasing the wear resistance of the wear layer (6).

6. Surface coating according to at least one of the preceding claims, **characterized in that** the wear layer (6) comprises pigmentation.

7. Method for producing a surface coating (1) according to at least one of the preceding claims1 to 6, wherein a heating device is enclosed with a material on a base layer (2) and at least one heating foil (4) is connected to the base layer (2) by means of an adhesive layer (3) and enclosed by means of a sealing layer (5) on the base layer (2), wherein a wear layer (6) is applied to the sealing layer (5) so that the sealing layer (5) enclosing the heating foil (4) and the heating foil (4) itself are protected from any environmental influences, **characterized in that** pigment is added to the wear layer (6) to color it, and a sensor element for determining the temperature and/or humidity of the surface covering and/or a part or area of the surface covering (1) is embedded in the wear layer (6) of the surface covering (1).

8. Method according to claim7 , **characterized in that** a durable material is added to the wear layer (6) to increase its wear resistance.

9. Use of a surface coating (1) according to any of claims1 to 6 or a surface coating (1) manufactured according to claims 7 or 8 in a driveway or ramp to prevent icing or to de-ice the driveway or ramp.

## Revendications

1. Revêtement de surface (1) avec un dispositif de chauffage intégré dans un matériau, qui présente une couche de base (2) sur laquelle est disposé le dispositif de chauffage, le dispositif de chauffage étant au moins une feuille chauffante (4) qui peut être reliée à la couche de base (2) au moyen d'une couche adhésive (3) et qui peut être enfermée dans la couche de base (2) au moyen d'une couche d'étanchéité (5) sur la couche de base (2), une couche d'usure (6) étant appliquée sur la couche d'étanchéité (5), de sorte que la couche d'étanchéité (5) renfermant la feuille chauffante (4) ainsi que la feuille chauffante (4) elle-même sont protégées contre d'éventuelles influences environnementales,
**caractérisé en ce qu'**une couche de scellement (7) est appliquée sur la couche d'usure (6) afin de sceller et d'augmenter la résistance mécanique et chimique de la couche d'usure, et **en ce que** le revêtement de surface (1) comporte un élément capteur pour détecter la température et/ou l'humidité du revêtement de surface (1) et/ou d'une partie ou d'une zone du revêtement de surface (1), l'élément capteur étant intégré dans la couche d'usure (6).

2. Revêtement de surface selon la revendication1 , **caractérisé en ce que** chaque couche est constituée d'une masse plastique.

3. Revêtement de surface selon la revendication2 , **caractérisé en ce que** la masse plastique est une résine polymérisable et fluide.

4. Revêtement de surface selon la revendication3 , **caractérisé en ce que** la résine polymérisable et fluide est une résine à deux composants.

5. Revêtement de surface selon au moins l'une des revendications précédentes, **caractérisé en ce que** la couche d'usure (6) comprend un matériau durable pour augmenter la résistance à l'usure de la couche d'usure (6).

6. Revêtement de surface selon au moins l'une des revendications précédentes, **caractérisé en ce que** la couche d'usure (6) comprend une pigmentation.

7. Procédé de fabrication d'un revêtement de surface (1) selon au moins l'une des revendications précédentes1 à 6, dans lequel un dispositif de chauffage est enfermé avec un matériau sur une couche de base (2) et au moins une feuille chauffante (4) est reliée à la couche de base (2) au moyen d'une couche adhésive (3) et enfermée au moyen d'une couche d'étanchéité (5) sur la couche de base (2), une couche d'usure (6) étant appliquée sur la couche d'étanchéité (5), de sorte que la couche d'étanchéité (5) renfermant la feuille chauffante (4) ainsi que la feuille chauffante (4) elle-même soient protégées contre d'éventuelles influences environnementales,
**caractérisé en ce que,** pour colorer la couche d'usure (6), un pigment est ajouté à la couche d'usure (6) et un élément capteur destiné à déterminer la température et/ou l'humidité du revêtement de surface (1) et/ou d'une partie ou d'une zone du revêtement de surface (1) est intégré dans la couche d'usure (6) du revêtement de surface (1).

8. Procédé selon la revendication7 , **caractérisé en ce qu'**un matériau durable est ajouté à la couche d'usure (6) afin d'augmenter la résistance à l'usure.

9. Utilisation d'un revêtement de surface (1) selon l'une des revendications1 à 6 ou d'un revêtement de surface (1) fabriqué selon les revendications 7 ou 8 dans une entrée ou une rampe pour empêcher le givrage ou pour dégivrer l'entrée ou la rampe.
